# EUROPÄISCHE PATENTSCHRIFT

(11) **EP 2 735 369 B1**
(45) Veröffentlichungstag und Bekanntmachung des Hinweises auf die Patenterteilung: **26.04.2017**
(21) Anmeldenummer: 12007916.5
(22) Anmeldetag: 23.11.2012
(51) Int. Cl.: B01L 3/02

(54) **Mehrkanalpipette**
Multichannel pipette
Pipette multi-canal

(43) Veröffentlichungstag der Anmeldung: 28.05.2014
(73) Patentinhaber: EPPENDORF AG, 22339 Hamburg (DE)
(72) Erfinder: Schmidt, Peter, 23566 Lübeck (DE)
(74) Vertreter: Hauck Patentanwaltspartnerschaft mbB

(56) Entgegenhaltungen:
- WO-A2-98/20973
- US-A1- 2009 071 267

## Beschreibung

Die Erfindung bezieht sich auf eine Mehrkanalpipette mit mehreren Zapfen ("Ansätzen") zum Aufklemmen von Pipettenspitzen und einer Abwurfeinrichtung zum Lösen von Pipettenspitzen von den Zapfen.

Pipetten werden insbesondere in medizinischen, biologischen, biochemischen, chemischen und anderen Laboratorien zur Dosierung von Flüssigkeiten verwendet. Diese werden in Pipettenspitzen durch eine Spitzenöffnung aufgenommen und ausgegeben. Bei Luftpolsterpipetten ist eine Verdrängungseinrichtung für Luft in die Pipette integriert und durch ein Verbindungsloch des Zapfens kommunizierend mit der Pipettenspitze verbunden. Mittels der Verdrängungseinrichtung ist ein Luftpolster verlagerbar, sodass Flüssigkeit in die Pipettenspitze eingesogen und daraus ausgestoßen wird. Die Verdrängungseinrichtung ist meistens ein Zylinder mit einem darin verschieblichen Kolben.

Die Pipettenspitzen werden lösbar mit dem Zapfen verbunden, damit sie nach Gebrauch gegen eine frische Pipettenspitze ausgetauscht werden können. Hierdurch werden bei nachfolgenden Dosierungen Kontaminationen vermieden. Pipettenspitzen für den einmaligen Gebrauch sind kostengünstig aus Kunststoff verfügbar.

Der Zapfen zum Halten von Pipettenspitzen wird auch als "Arbeitskonus" bezeichnet und ist vielfach ein konischer oder zylindrischer Vorsprung bezüglich eines Gehäuses oder eines anderen Grundkörpers. Die Pipettenspitze ist mit einem dazu passenden Dichtsitz an einer Aufstecköffnung auf den Zapfen aufklemmbar. Dies kann ohne Anfassen der Pipettenspitze durch Eindrücken der Pipette mit dem Zapfen in die Aufstecköffnung der in einem Halter bereitgestellten Pipettenspitze geschehen.

Zur Vermeidung eines Kontakts des Anwenders mit den kontaminierten Pipettenspitzen weisen Pipetten eine Abwurfeinrichtung mit einer Antriebseinrichtung und einem Abwerfer auf. Durch Betätigen der Antriebseinrichtung wird der Abwerfer so verlagert, dass er die Pipettenspitze von dem Zapfen löst, ohne dass diese vom Anwender angefasst werden muss. Vielfach hat die Antriebseinrichtung eine Mechanik, die mittels eines Knopfes betätigt werden muss, um die Pipettenspitze vom Zapfen zu lösen. Alternativ hat die Antriebseinrichtung einen Elektromotor, der durch Betätigen eines Knopfes gesteuert werden kann, um die Pipettenspitze vom Zapfen zu lösen. Insbesondere bei manuellen Pipetten, d.h. bei Pipetten, die vom Anwender bei Benutzung mit einer oder beiden Händen gehalten und bedient werden können. Diese Pipetten weisen in der Ausgestaltung als manuell angetriebene Pipetten eine mittels eines Dosierknopfs manuell antreibbare Mechanik für die Verdrängungseinrichtung und in der Ausgestaltung als elektronische Pipetten einen mittels eines elektrischen Dosierknopfes steuerbaren elektrischen Antriebsmotor für die Verdrängungseinrichtung auf.

Das Lösen einer Pipettenspitze vom Zapfen kann bei einer fest auf einem Zapfen aufgeklemmten Pipettenspitze einen erheblichen Kraftaufwand erfordern.

Mehrkanalpipetten dienen dazu, gleichzeitig Flüssigkeit aus einem oder mehreren Gefäßen aufzunehmen bzw. in ein oder mehrere Gefäße abzugeben. Mehrkanalpipetten werden vielfach für die Bearbeitung von Mikrotiterplatten benutzt, die in matrixartiger Anordnung eine Vielzahl Gefäße aufweisen. Hierfür haben Mehrkanalpipetten mehrere, in einer Reihe parallel nebeneinander auf gleicher Höhe angeordnete Zapfen, deren Durchgangslöcher jeweils mit einer gesonderten Verdrängungseinrichtung oder einer gemeinsamen Verdrängungseinrichtung verbunden sind. In Anpassung an ein häufig benutztes Format von Mikrotiterplatten mit 96 (=8x12) Gefäßen weisen Mehrkanalpipetten häufig acht oder zwölf Zapfen auf. Die mehreren Verdrängungseinrichtungen bzw. die gemeinsame Verdrängungseinrichtung sind bei einer manuell angetriebenen Mehrkanalpipette mit einer mechanischen Antriebseinrichtung und bei einer elektronischen Mehrkanalpipette mit einem elektrischen Antriebsmotor verbunden. Ferner sind Mehrkanalpipetten mit einem Abwerfer bekannt, der mit einem geradlinigen Anschlagelement sämtliche Pipettenspitzen von den Zapfen abdrückt und hierfür eine manuell antreibbare Antriebsmechanik aufweist. Der Kraftaufwand für das Abdrücken mehrerer Pipettenspitzen von den Zapfen einer Mehrkanalpipette ist deutlich größer als bei einer Einkanalpipette, bei der nur eine Pipettenspitze von einem Zapfen abgedrückt wird.

Bereits bekannt sind Mehrkanalpipetten, bei denen zur Reduzierung des Kraftaufwandes für das Abwerfen der Pipettenspitzen ein Abwerfer nicht mit einem geradlinigen Anschlagelement, sondern mit einem abgestuften Anschlagelement ausgebildet ist. Bei diesen Mehrkanalpipetten treffen die Stufen nacheinander auf die Pipettenspitzen auf, sodass nur die Kraft zum Abwerfen der Pipettenspitzen aufgebracht werden muss, die gleichzeitig Kontakt mit Stufen des Abwerfers haben. Die aufzubringende Maximalkraft für den Abwurf der Pipettenspitzen wird hierdurch reduziert. Ein abgestuftes Anschlagelement führt zu unterschiedlichen Aufsteckhöhen der Pipettenspitzen auf Zapfen einer Mehrkanalpipette. Bei unterschiedlicher Aufsteckhöhe erreichen nicht sämtliche Pipettenspitzen, die gleichzeitig auf die Zapfen der Mehrkanalpipette aufgesteckt sind, die Böden einer Mikrotiterplatte.

US 2009/0071267, US 5,021,217 und WO 98/20973A beschreiben Mehrkanalpipetten mit einem Abwerfer, bei denen die Zapfen zum Aufstecken von Pipettenspitzen fest am Gehäuse angeordnet sind. Die Abwerfer haben jeweils Kontaktelemente, die in unterschiedlichem Maß vom unteren Rand der Abwerferteile herausragen. Infolgedessen werden beim Verlagern des Abwerfers mit dem ersten Kontaktelement eine erste Gruppe von Pipettenspitzen abgedrückt und danach mit dem zweiten Kontaktelement die übrigen Spitzen abgedrückt.

Die DE 10 2004 003 433 B4 beschreibt eine Mehrkanalpipette, die den Kraftaufwand für die Betätigung der Abwurfeinrichtung dadurch vermindert, dass sie die Kraft zum Aufklemmen der Pipettenspitzen auf die Zapfen begrenzt. Hierfür hat die Mehrkanalpipette einen Grundkörper, mehrere vom Grundkörper vorstehende, axial beweglich am Grundkörper gelagerte Zapfen zum Aufsetzen von Pipettenspitzen, Verdrängungseinrichtungen, die fest mit den Zapfen verbunden sind, und Federn, über die die Verdrängungseinrichtungen am Grundkörper abgestützt sind. Den verfederten Zapfen ist ein Anschlag zugeordnet, über den die Zapfen axial hinausstehen, wenn sie nicht zur Feder hin belastet sind. Eine Abwurfeinrichtung zum Lösen der Pipettenspitzen von den Zapfen weist einen den Zapfen zugeordneten Abwerfer auf, wobei die Zapfen und die Abwerfer relativ zueinander beweglich sind. Der Anschlag kann auch der Abwerfer sein. Zudem weist die Mehrkanalpipette eine mit dem Abwerfer und/oder den Zapfen wirkverbundene Antriebseinrichtung zum relativen Bewegen von Abwerfer und Zapfen auf.

Beim Einstecken der Mehrkanalpipette mit den Zapfen in die Aufstecköffnungen mehrerer Pipettenspitzen wird die Aufklemmkraft in die Federn eingeleitet. Übersteigt die Aufklemmkraft einen bestimmten Wert, werden die Federn elastisch verformt, bis die auf die Zapfen geklemmten Pipettenspitzen gegen den Anschlag stoßen. Sobald die Pipettenspitzen am Anschlag anliegen, können sie nicht weiter auf die Zapfen aufgeschoben werden. Hierdurch wird die Aufklemmkraft der Pipettenspitzen begrenzt. Die Federn sind so ausgelegt und ggfs. vorgespannt, dass die Pipettenspitzen genau dann, wenn sie mit der gewünschten Aufklemmkraft auf den Zapfen sitzen, an dem Anschlag anliegen. Die Aufklemmkraft ist so festgelegt, dass die Pipettenspitzen sicher auf den Zapfen sitzen bzw. abdichten.

Die bekannte Pipette vermeidet hohe Aufklemmkräfte, die das Abwerfen der Pipettenspitzen erschweren. Die Aufklemmkraft, die für einen sicheren Sitz und die Abdichtung der Pipettenspitzen auf den Zapfen erforderlich ist, muss jedoch beim Abwerfen überwunden werden. Die insgesamt aufzubringende Abwerfkraft ist hoch, weil mehrere Pipettenspitzen gleichzeitig abgedrückt werden müssen.

Davon ausgehend liegt der Erfindung die Aufgabe zugrunde, eine Mehrkanalpipette zu schaffen, die den Kraftaufwand für die Betätigung der Abwurfeinrichtung weiter vermindert.

Die Aufgabe wird durch eine Mehrkanalpipette mit den Merkmalen von Anspruch 1 gelöst. Vorteilhafte Ausgestaltungen der Mehrkanalpipette sind in Unteransprüchen angegeben.

Die erfindungsgemäße Mehrkanalpipette hat
- einen Grundkörper,
- mehrere in einer Reihe parallel nebeneinander angeordnete, vom Grundkörper vorstehende, in ihrer Längsrichtung beweglich am Grundkörper gelagerte Zapfen zum Aufklemmen von Pipettenspitzen,
- mindestens eine Verdrängungseinrichtung mit einer Verdrängungskammer und einem darin verlagerbaren Verdrängungsorgan, wobei die Verdrängungskammer mit Verbindungslöchern in den Zapfen verbunden ist, um Luft durch Öffnungen der Verbindungslöcher in unteren Enden der Zapfen auszustoßen oder einzusaugen,
- eine mit dem Verdrängungsorgan verbundene erste Antriebseinrichtung, die ausgebildet ist, das Verdrängungsorgan in der Verdrängungskammer zu verlagern,
- an den Zapfen und am Grundkörper angreifende erste Federelemente, wobei die Zapfen entgegen der Federwirkung der ersten Federelemente aus einer Ausgangsstellung in ihrer Längsrichtung nach oben verlagerbar sind,
- mindestens ein Anschlagelement, das eine Anschlagstellung hat, in der die Zapfen von dem Anschlagelement nach unten vorstehen, wobei im Falle mehrerer Anschlagelemente sich diese in der Anschlagsstellung auf gleicher Höhe befinden,
- wobei die ersten Federelemente so ausgelegt sind, dass die Zapfen von definierten Aufklemmkräften, die durch Aufklemmen von Pipettenspitzen auf die Zapfen aufbringbar sind, solchermaßen zu dem Anschlagelement in der Anschlagstellung hin verlagerbar sind, dass die Pipettenspitzen auf das Anschlagelement auftreffen, und
- eine Abwurfeinrichtung zum Lösen von Pipettenspitzen von den Zapfen, umfassend einen Abwerfer, der Kontaktelemente aufweist, Mittel zum verschieblichen Lagern des Abwerfers am Grundkörper in Längsrichtung der Zapfen und eine mit dem Abwerfer verbundene zweite Antriebseinrichtung, die ausgebildet ist, den Abwerfer aus einer Ausgangsstellung, in der Pipettenspitzen bis zum Auftreffen auf das Anschlagelement in der Anschlagstellung auf die Zapfen aufklemmbar sind, in Längsrichtung der Zapfen nach unten zu verlagern, um mit den Kontaktelementen Pipettenspitzen von den Zapfen abzudrücken,
- wobei der Abwerfer die Kontaktelemente an verschiedenen Abwerferteilen aufweist und so ausgebildet ist, dass beim Verlagern des Abwerfers nach unten zumindest nach dem Auftreffen mindestens eines ersten Kontaktelements auf Pipettenspitzen mindestens ein zweites Kontaktelement dem ersten Kontaktelement nacheilt, um zunächst mit dem ersten Kontaktelement eine oder mehrere Pipettenspitzen und danach mit dem zweiten Kontaktelement eine oder mehrere Pipettenspitzen von den Zapfen abzudrücken.

Bei der erfindungsgemäßen Mehrkanalpipette werden die Aufklemmkräfte zum Aufklemmen von Pipettenspitzen dadurch begrenzt, dass die Zapfen durch die beim Aufklemmen von Pipettenspitzen auf sie wirkenden Aufklemmkräfte zu dem mindestens einen Anschlagelement hin verlagert werden, bis die Pipettenspitzen auf das Anschlagelement auftreffen, das sich in einer definierten Anschlagsstellung befindet. Falls die Mehrkanalpipette mehrere Anschlagelemente aufweist, befinden sich diese in der Anschlagstellung auf gleicher Höhe. Die ersten Federelemente sind so ausgelegt, dass die Pipettenspitzen auf das Anschlagelement auftreffen, wenn definierte Aufklemmkräfte erreicht werden. Diese sind vorzugsweise so gewählt, dass die Pipettenspitzen sicher und abdichtend auf den Zapfen sitzen. Hohe Aufklemmkräfte, die beim Abwerfen der Pipettenspitzen überwunden werden müssten, werden vermieden. Bei dieser Mehrkanalpipette wäre die Verwendung eines Abwerfers mit in Stufen angeordneten Anschlagelementen nicht sinnvoll, weil diese Geometrie unterschiedliche Aufsteckhöhen der Pipettenspitzen begünstigt, die mit unterschiedlichen Aufklemmkräften einhergehen. Die erfindungsgemäße Mehrkanalpipette ermöglicht dennoch das Aufklemmen von mehreren Pipettenspitzen mit definierter Aufklemmkraft und eine Reduzierung der Maximalkraft für das Abwerfen der Pipettenspitzen. Hierfür weist die Mehrkanalpipette mehrere Kontaktelemente an verschiedenen Abwerferteilen auf. Beim Aufstecken von Pipettenspitzen befinden sich sämtliche Kontaktelemente in einer definierten Ausgangsstellung, die es zulässt, dass sämtliche Pipettenspitzen mit einer definierten Aufklemmkraft auf die Zapfen aufklemmbar sind, bis sie auf das Anschlagelement auftreffen. Der Abwerfer ist so ausgebildet, dass beim Verlagern des Abwerfers nach unten zumindest nach dem Auftreffen eines ersten Kontaktelementes auf Pipettenspitzen ein zweites Kontaktelement dem ersten Kontaktelement nacheilt. Dies hat zur Folge, dass zunächst eine oder mehrere Pipettenspitzen von dem ersten Kontaktelement von den Zapfen abgedrückt werden und dass erst danach eine oder mehrere Pipettenspitzen von dem zweiten Kontaktelement von den Zapfen abgedrückt werden. Hierdurch wird auch bei der erfindungsgemäßen Mehrkanalpipette die Maximalkraft für den Abwurf der Pipettenspitzen verringert. Vorzugsweise weist die Mehrkanalpipette nur erste und zweite Kontaktelemente an ersten und zweiten Abwerferteilen auf. Darüber hinaus bezieht die Erfindung Ausgestaltungen ein, die mehr als zwei Abwerferteile mit jeweils mindestens einem Kontaktelement aufweist, wobei das Kontaktelement eines weiteren (z.B. dritten) Abwerferteils dem Kontaktelement des vorangehenden (z.B. zweiten) Abwerferteils zumindest nach dessen Auftreffen auf Pipettenspitzen nacheilt.

Bevorzugt hat die Mehrkanalpipette übereinstimmend ausgebildete Zapfen, die in ihrer Ausgangsstellung auf gleicher Höhe angeordnet sind. Die Zapfen sind vorzugsweise hinsichtlich der Form und Abmessungen übereinstimmend ausgebildet. Weiterhin bevorzugt sind die ersten Federelemente der Mehrkanalpipette übereinstimmend ausgelegt. Weiterhin bevorzugt sind die ersten Federelemente vorgespannt, wenn sich die Zapfen in der Ausgangsstellung befinden. Vorzugsweise ist die Verdrängungseinrichtung eine Kolben-Zylinder-Einrichtung, wobei die Verdrängungskammer ein Zylinder und das Verdrängungsorgan ein im Zylinder verlagerbarer Kolben ist.

Gemäß einer Ausgestaltung der Erfindung sind die ersten und zweiten Abwerferteile plattenförmig, ist das erste Kontaktelement mindestens ein horizontal von dem unteren Rand des ersten Abwerferteils vorstehender erster Steg mit einer oder mehreren ersten Durchgangsöffnungen, ist das zweite Kontaktelement mindestens ein horizontal vom unteren Rand des zweiten Abwerferteils vorstehender zweiter Steg mit einer oder mehreren zweiten Durchgangsöffnungen und durchgreifen die Zapfen die ersten und zweiten Durchgangsöffnungen. Über die plattenförmigen ersten und zweiten Abwerferteile und die als Stege ausgebildeten ersten und zweiten Kontaktelemente ist die Abwurfkraft auf eine oder mehrere Pipettenspitzen aufbringbar, auf denen das erste Kontaktelement aufsitzt, und auf eine oder mehrere Pipettenspitzen, auf die nachfolgend das zweite Kontaktelement aufsitzt. Durch diese Ausgestaltung ist der Abwerfer in einem schmalen, kastenförmigen Pipettenunterteil (auch "Abgabekopf" genannt) der Mehrkanalpipette unterbringbar.

Gemäß einer weiteren Ausgestaltung weist der Abwerfer ein erstes Abwerferteil, das mit der Antriebseinrichtung verbunden ist, und ein zweites Abwerferteil auf, wobei das erste Abwerferteil und das zweite Abwerferteil durch Mittel zum Führen in Längsrichtung der Zapfen in Bezug aufeinander verlagerbar geführt sind, sind das erste Abwerferteil mit dem ersten Kontaktelement und das zweite Abwerferteil mit dem zweiten Kontaktelement in der Ausgangsstellung des Abwerfers auf gleicher Höhe angeordnet und sind erste Mitnahmemittel am ersten Abwerferteil und zweite Mitnahmemittel am zweiten Abwerferteil vorhanden, die in der Ausgangsstellung des Abwerfers voneinander beabstandet sind und beim Verlagern des Abwerfers nach unten durch Verlagern des ersten Abwerferteils und des zweiten Abwerferteils relativ zueinander entlang der Mittel zum Führen gegeneinander bewegbar sind, um beim Auftreffen der ersten und zweiten Mitnahmemittel aufeinander den zweiten Abwerferteil gleichlaufend mit dem ersten Abwerferteil nach unten zu verlagern.

In der Ausgangsstellung haben die ersten und zweiten Mitnahmemittel des Abwerfers einen Abstand voneinander. Beim Verlagern des Abwerfers nach unten sind das erste Abwerferteil und das zweite Abwerferteil in Längsrichtung der Zapfen relativ zueinander verlagerbar. Die Verlagerung der Abwerferteile in Bezug aufeinander wird durch das Auftreffen der ersten und zweiten Mitnahmemittel aufeinander begrenzt. Wenn beim Verlagern des Abwerfers nach unten das erste Kontaktelement auf die Pipettenspitzen auftrifft, wird das zweite Kontaktelement zunächst von den Pipettenspitzen an einer weiteren Verlagerung nach unten gehindert. Infolgedessen wird nur das erste Abwerferteil weiter nach unten verlagert und drückt Pipettenspitzen von den Ansätzen ab. Hierbei wird das erste Abwerferteil relativ zum zweiten Abwerferteil verlagert, bis die ersten Mitnahmemittel auf die zweiten Mitnahmemittel treffen. Danach nimmt das erste Abwerferteil das zweite Abwerferteil mit nach unten, der mit dem zweiten Kontaktelement Pipettenspitzen von den Zapfen abdrückt. Somit werden mehrere Pipettenspitzen oder mehrere Gruppen Pipettenspitzen nacheinander von dem Zapfen abgeworfen und die Maximalkraft für das Abwerfen der Pipettenspitzen vermindert.

Bei dieser Ausgestaltung befinden sich die Kontaktelemente in der Ausgangsstellung des Abwerfers auf gleicher Höhe. Hierdurch sind die Kontaktelemente zugleich als Anschlagelemente nutzbar. Gemäß einer bevorzugten weiteren Ausgestaltung sind die Kontaktelemente zugleich die Anschlagelemente und nehmen die Kontaktelemente in der Ausgangsstellung des Abwerfers die Anschlagstellung ein.

Gemäß einer Ausgestaltung beträgt der Abstand zwischen den ersten und zweiten Mitnahmemitteln in der Ausgangsstellung des Abwerfers in vertikaler Richtung 0,1 bis 3 mm, vorzugsweise 0,5 bis 1,5 mm. Dieser Abstand ist ausreichend, verschiedene Pipettenspitzen bzw. verschiedene Gruppe von Pipettenspitzen mittels des Abwerfers nacheinander abzudrücken und kann verwirklicht werden, ohne den Abwurfhub spürbar zu vergrößern.

Gemäß einer weiteren Ausgestaltung weist das erste Abwerferteil an seinem unteren Rand eine erste Vertiefung mit ersten Führungselementen an zwei seitlichen Rändern auf, und ist das zweite Abwerferteil in die erste Vertiefung des ersten Abwerferteils eingesetzt und an zweiten Führungselementen an zwei seitlichen Rändern an den ersten Führungselementen des ersten Abwerferteils in Längsrichtung der Zapfen verlagerbar. Bevorzugt sind hierbei die ersten und zweiten Abwerferteile plattenförmig. Durch die Führung des zweiten Abwerferteils an zwei seitlichen Rändern der ersten Vertiefung ist gewährleistet, dass der zweite Abwerferteil leichtgängig in Bezug auf den ersten Abwerferteil verlagerbar ist.

Gemäß einer weiteren Ausgestaltung sind die ersten Mitnahmemittel vom oberen Rand der Vertiefung und die zweiten Mitnahmemittel vom oberen Rand des zweiten Abwerferteils gebildet. Das zweite Abwerferteil ist in die Vertiefung hinein verlagerbar, bis er mit seinem oberen Rand auf den oberen Rand der Vertiefung trifft.

Gemäß einer weiteren Ausgestaltung ist das zweite Abwerferteil am ersten Abwerferteil durch Verbindungsmittel gehalten, die ein Spiel in Längsrichtung der Zapfen aufweisen. Durch die Verbindungsmittel ist das zweite Abwerferteil unverlierbar mit dem ersten Abwerferteil verbunden, sodass er sich nicht von der Unterseite der Mehrkanalpipette lösen kann. Gemäß einer weiteren Ausgestaltung sind die Verbindungsmittel Schnappverbindungsmittel. Die Verbindung der Abwerferteile durch (Schnapp)-Verbindungsmittel ist vorteilhaft für die Montage.

Gemäß einer weiteren Ausgestaltung weisen die Schnappverbindungsmittel eine Öse an dem ersten Abwerferteil und einen mit Spiel in Längsrichtung der Zapfen in die Öse eingreifenden Schnapphaken am zweiten Abwerferteil oder umgekehrt auf. Bei diesen Schnappverbindungsmitteln ist die Schnappverbindung besonders einfach und sicher herstellbar.

Bevorzugt bestehen das erste Abwerferteil und das zweite Abwerferteil jeweils aus einem starren Material. Weiterhin bevorzugt bestehen sie aus einem Kunststoff, weiterhin vorzugsweise aus einem Thermoplasten.

Bei einer alternativen Ausgestaltung zu dem Abwerfer mit relativ zueinander verlagerbar geführten Abwerferteilen weist der Abwerfer ein starres erstes Abwerferteil und ein zumindest teilweise weichelastisches zweites Abwerferteil auf und sind das erste Abwerferteil mit dem ersten Kontaktelement und das zweite Abwerferteil mit dem zweiten Kontaktelement in der Ausgangsstellung des Abwerfers auf gleicher Höhe angeordnet. Wenn die Abwerferteile mit den Kontaktelementen auf die Pipettenspitzen treffen, drückt zunächst das starre erste Abwerferteil Pipettenspitzen von Zapfen ab und wird zumindest teilweise das weichelastische zweite Abwerferteil zunächst von Pipettenspitzen blockiert und elastisch zusammengedrückt. Erst wenn die Kraft zum Zusammendrücken des zumindest teilweise weichelastischen zweiten Abwerferteils die Kraft zum Abwerfen der am zweiten Kontaktelement anliegenden Pipettenspitzen übersteigt, werden diese abgeworfen. Auch hierdurch wird die Maximalkraft zum Abwerfen von Pipettenspitzen vermindert.

Dadurch, dass sich die Kontaktelemente in der Ausgangsstellung des Abwerfers auf gleicher Höhe befinden, sind sie zugleich als Anschlagelemente nutzbar. Gemäß einer bevorzugten weiteren Ausgestaltung sind die Kontaktelemente zugleich die Anschlagelemente und nehmen die Kontaktelemente in der Ausgangsstellung des Abwerfers die Anschlagstellung ein.

Das zweite Abwerferteil ist gemäß einer Ausgestaltung an beiden Seiten - z.B. durch Spalten oder Schlitze - vom ersten Abwerferteil getrennt. Bei dieser Ausgestaltung wird das elastische Zusammendrücken des zweiten Abwerferteils nicht durch eine Verbindung mit dem ersten Abwerferteil an den beiden Längsseiten des zweiten Abwerferteils behindert.

Gemäß einer Ausgestaltung ist das zweite Abwerferteil insgesamt elastisch. Gemäß einer bevorzugten Ausgestaltung ist das zweite Abwerferteil nur in einem oder in mehreren Abschnitten weichelastisch und im Übrigen starr. Gemäß einer bevorzugten Ausgestaltung erstreckt sich der weichelastische Abschnitt vorzugsweise parallel zu dem zweiten Kontaktelement, damit das zweite Abwerferteil beim Drücken des zweiten Kontaktelements gegen die oberen Enden von Pipettenspitzen elastisch zusammengedrückt wird. Die elastische Verformung des zweiten Abwerferteils konzentriert sich auf den weichelastischen Abschnitt des zweiten Abwerferteils.

Gemäß einer Ausgestaltung ist das zweite Kontaktelement ein weichelastischer Abschnitt des zweiten Abwerferteils. Gemäß einer bevorzugten Ausgestaltung ist das zweite Kontaktelement an einem starren Abschnitt des zweiten Abwerferteils ausgebildet und weist das zweite Abwerferteil den weichelastischen Abschnitt in einem Abstand vom zweiten Kontaktelement auf. Gemäß einer bevorzugten Ausgestaltung ist das zweite Abwerferteil über einen weichelastischen Abschnitt mit dem starren ersten Abwerferteil verbunden oder an diesem abgestützt. Der starre Abschnitt des zweiten Abwerferteils unterhalb des weichelastischen Abschnitts des zweiten Abwerferteils ist dabei gemäß einer weiteren Ausgestaltung durch Mittel zum Führen in Längsrichtung der Zapfen am ersten Abwerferteil verlagerbar geführt. Gemäß einer weiteren Ausgestaltung ist der starre Abschnitt des zweiten Abbwerferteils an zweiten Führungselementen an zwei seitlichen Rändern an ersten Führungselementen des ersten Abwerferteils in Längsrichtung der Zapfen verlagerbar geführt.

Bei einer Mehrkanalpipette mit einem starren ersten Abwerferteil und einem zumindest teilweise weichelastischen zweiten Abwerferteil ist gemäß einer bevorzugten Ausgestaltung das zweite Abwerferteil in einer Vertiefung am unteren Rand des ersten Abwerferteils angeordnet, an seinem oberen Rand über einen weichelastischen Abschnitt fest mit dem oberen Rand der Vertiefung verbunden.

Alternativ ist das zumindest teilweise weichelastische zweite Abwerferteil gemäß einer Ausgestaltung an seinem oberen Rand über eine Schnappverbindung oder über eine andere lösbare oder unlösbare Verbindung mit dem ersten Abwerferteil verbunden.

Bevorzugt besteht das starre erste Abwerferteil aus einem starren Kunststoff und/oder zumindest teilweise das weichelastische zweite Abwerferteil insgesamt oder zumindest teilweise aus einem Elastomer. Weiterhin bevorzugt besteht das erste Abwerferteil aus einem Thermoplasten und/oder das zweite Abwerferteil insgesamt oder zumindest teilweise aus einem thermoplastischen Elastomer, einem Silikonelastomer oder aus Latex. Gemäß einer weiteren Ausgestaltung besteht das zweite Abwerferteil teilweise aus einem Thermoplasten. Ein zweites Abwerferteil, das mindestens einen weichelastischen Abschnitt und mindestens einen starren Abschnitt hat, ist bevorzugt aus zwei verschiedenen Kunststoffkomponenten im Zweikomponenten- oder im Mehrkomponentenspritzgießverfahren hergestellt.

Gemäß einer anderen Ausgestaltung ist das zweite Abwerferteil über einen weichelastischen Abschnitt mit dem ersten Abwerferteil verbunden. Die fest miteinander verbundenen zweiten und ersten Abwerferteile können im Zweikomponenten- oder Mehrkomponentenspritzgießverfahren hergestellt werden.

Gemäß einer weiteren Ausgestaltung weisen die Mittel zum verschieblichen Lagern des Abwerfers mindestens einen in Längsrichtung der Zapfen erstreckten Führungsschlitz im Abwerfer und mindestens ein in den Führungsschlitz eingreifendes, fest mit dem Grundkörper verbundenes Führungselement auf. Das Führungselement ist vorzugsweise ein Stift, eine Rippe oder ein anderer Vorsprung, der in den Führungsschlitz eingreift.

Gemäß einer weiteren Ausgestaltung liegt der Abwerfer in Ausgangsstellung mit den ersten und zweiten Kontaktelementen oder einem anderen Abwerferteil an einem fest am Grundkörper angeordneten Gegenanschlagelement an, das den Abwerfer an einer weiteren Verlagerung nach oben hindert. Hierdurch wird sichergestellt, dass der Abwerfer nicht über seine Ausgangsstellung hinaus nach oben verlagerbar ist. Wenn die Kontaktelemente zugleich Anschlagelemente sind, stützt das Gegenschlagelement den Abwerfer ab, sodass die Kontaktelemente in der Anschlagstellung angeordnet sind. Zusätzlich oder stattdessen kann die Ausgangsstellung des Abwerfers durch Führungsschlitze in den ersten und zweiten Abwerferteilen und in die Führungsschlitze eingreifende Stifte, Rippen oder andere Vorsprünge definiert sein, die in der Ausgangsstellung am unteren Ende der Schlitze anliegen. Gemäß einer bevorzugten Ausgestaltung ist das Gegenanschlagelement starr.

Gemäß einer weiteren Ausgestaltung ist das Gegenanschlagelement eine untere Wand des Grundkörpers mit dritten Durchgangsöffnungen, durch die die Zapfen hindurch nach unten vorstehen und an der die Kontaktelemente in der Ausgangsstellung unten anliegen. Das Gegenanschlagelement kann insbesondere von einer unteren Wand eines Gehäuses der Mehrkanalpipette gebildet sein. In die untere Wand und die ersten und zweiten Kontaktelemente können beim Aufklemmen von Pipettenspitzen hohe Kräfte eingeleitet werden.

Bei einer Alternative zu einer Mehrkanalpipette, bei der die Kontaktelemente des Abwerfers zugleich Anschlagelemente sind, ist das mindestens eine Anschlagelement gesondert von den Kontaktelementen des Abwerfers ausgebildet.

Das Anschlagelement ist in der definierten Anschlagstellung fest am Grundkörper angeordnet. Das Anschlagelement ist durch eine untere Wand des Grundkörpers gebildet, die dritte Durchgangsöffnungen aufweist, durch die die Zapfen nach unten vorstehen. Die untere Wand erstreckt sich nur bis zu einer horizontalen Linie, die sämtliche Zapfen schneidet, sodass die dritten Durchgangsöffnungen die Zapfen nur teilweise umgeben. Beispielsweise umgeben die dritten Durchgangsöffnungen die Zapfen nur zur Hälfte, bzw. bis zu einer horizontalen Geraden, die sämtliche Zapfen im Zentrum schneidet. Neben der unteren Wand ist mindestens auf gleicher Höhe wie diese der Abwerfer mit seinen Kontaktelementen angeordnet. Vorzugsweise weisen die Kontaktelemente erste und zweite Durchgangsöffnungen auf, welche die Zapfen auf einer Seite teilweise umgeben. Wenn sich der Abwerfer in der Ausgangsstellung befindet, sind Pipettenspitzen auf die Zapfen aufklemmbar, bis sie auf das Kontaktelement auftreffen. Zum Abwerfen der Pipettenspitzen wird der Abwerfer nach unten verlagert, sodass zunächst die ersten Kontaktelemente und danach die zweiten Kontaktelemente und ggfs. danach weitere Kontaktelemente Pipettenspitzen von den Zapfen abdrücken. Bei dieser Ausgestaltung kann der Abwerfer mit Kontaktelementen ausgebildet sein, die starr in Stufen angeordnet sind. Stattdessen kann der Abwerfer relativ zueinander verlagerbar geführte Abwerferteile oder ein starres und ein weichelastisches Abwerferteil aufweisen.

Gemäß einer weiteren Ausgestaltung ist der Abwerfer entgegen der Federwirkung eines am Abwerfer und am Grundkörper angreifenden zweiten Federelements nach unten verlagerbar. Vorzugsweise ist das zweite Federelement vorgespannt, wenn sich der Abwerfer in der Ausgangsstellung befindet. Durch das zweite Federelement wird der Abwerfer nach dem Abwerfen selbsttätig in die Ausgangsstellung zurück verlagert. Gemäß einer alternativen Ausgestaltung weist die Mehrkanalpipette Mittel zum lösbaren Halten des Abwerfers in der Ausgangsstellung auf. Die Mittel zum lösbaren Halten sind z.B. Rastmittel, die den Abwerfer in der Ausgangsstellung halten. Der Abwerfer ist z.B. durch Aufklemmen von Pipettenspitzen auf die Zapfen von den Pipettenspitzen aus einer unteren Endstellung in die Ausgangsstellung verlagerbar, in der der Abwerfer von den Mitteln zum lösbaren Halten festgehalten wird.

Gemäß einer weiteren Ausgestaltung ist die Anzahl der Zapfen, von denen mittels des ersten Kontaktelements Pipettenspitzen abdrückbar sind, gleich groß wie die Anzahl der Zapfen, die von denen mittels des zweiten Kontaktelements Pipettenspitzen abdrückbar sind. Bei dieser Aufteilung werden die Abwurfkräfte gleichmäßig auf den ersten Abwerferteil und den zweiten Abwerferteil verteilt.

Gemäß einer Ausgestaltung weist die Mehrkanalpipette eine beliebige Anzahl Zapfen zum gleichzeitigen Halten einer beliebigen Anzahl Pipettenspitzen auf. Bevorzugt weist die Mehrkanalpipette acht Zapfen oder zwölf Zapfen auf. Gemäß einer anderen Ausgestaltung weist die Mehrkanalpipette ein Vielfaches von acht Zapfen oder ein Vielfaches von zwölf Zapfen auf. Die Zapfen der Mehrkanalpipette sind bevorzugt in einer Reihe nebeneinander angeordnet. Gemäß einer weiteren Ausgestaltung weist die Mehrkanalpipette mehrere nebeneinander angeordnete Reihen mit Zapfen auf.

Gemäß einer weiteren Ausgestaltung sind mittels des ersten und des zweiten Kontaktelements Pipettenspitzen von jeweils vier Zapfen oder von jeweils sechs Zapfen abdrückbar. Diese Mehrkanalpipetten können insgesamt acht Pipettenspitzen oder zwölf Pipettenspitzen gleichzeitig halten. Dies ist vorteilhaft für die Verwendung gemeinsam mit verbreiteten Mikrotiterplatten, die Vertiefungen in acht Reihen und zwölf Spalten aufweisen. Gemäß einer weiteren Ausgestaltung sind mittels des ersten und des zweiten Kontaktelements Pipettenspitzen von jeweils weniger als vier Zapfen oder von jeweils mehr als sechs Zapfen abdrückbar. Diese Ausgestaltungen können insbesondere vorteilhaft Mehrkanalpipetten sein, die weniger als acht Zapfen oder mehr als zwölf Zapfen aufweist.

Gemäß einer Ausgestaltung ist die Mehrkanalpipette eine manuelle Pipette, d.h. eine Pipette, die vom Anwender bei Benutzung mit einer oder beiden Händen gehalten und bedient werden kann.

Die erste Antriebseinrichtung ist bei einer manuell angetriebenen Pipette mechanischer Art. Bevorzugt weist sie einen Dosierknopf und eine unten vom Dosierknopf vorstehende Hubstange auf, die am unteren Ende mit dem Verdrängungsorgan der Verdrängungseinrichtung verbunden oder kuppelbar ist. Die Mehrkanalpipette ist eine Festvolumenpipette oder eine Pipette mit einstellbarem Dosiervolumen. Bei einer Festvolumenpipette ist der Hub der Hubstange durch Auftreffen eines umlaufenden Wulstes oder anderen Vorsprunges am Umfang der Hubstange auf einen oberen und einen unteren Anschlag begrenzt, deren Lage im Grundkörper nicht einstellbar ist. Bei einer Pipette mit einstellbarem Dosiervolumen ist die Position mindestens eines der beiden Anschläge im Grundkörper einstellbar. Vorzugsweise weist die Mehrkanalpipette zum Verlagern des oberen Anschlages eine Gewindespindel auf, die schraubbar in einer Mutter angeordnet ist, die fest mit dem Grundkörper verbunden ist. Die Hubstange ist durch einen Durchgangskanal der Gewindespindel hindurchgeführt und die untere Stirnfläche der Gewindespindel bildet den oberen Anschlag für den Vorsprung auf der Hubstange.

Bei einer Ausgestaltung der Mehrkanalpipette als manuell angetriebene Mehrkanalpipette ist die zweite Antriebseinrichtung mittels des Dosierknopfes der ersten Antriebseinrichtung betätigbar. Nach einem Dosierhub und einem Überhub werden in einem Abwurfhub des Dosierknopfes die Pipettenspitzen abgeworfen.

Diese Ausgestaltung ermöglicht ein Dosieren und Abwerfen von Pipettenspitzen durch Betätigen desselben Knopfes (sogenannte "Einknopfbedienung").

Gemäß einer anderen Ausgestaltung weist die Mehrkanalpipette eine zweite Antriebseinrichtung mit einem Abwurfknopf auf, der gesondert von dem Dosierknopf ausgebildet ist (sog. "Zweiknopfbedienung"). Eine solchermaßen ausgebildete manuell angetriebene Mehrkanalpipette ist beispielsweise in der DE 10 2004 003 433 B4 beschriebenen.

Bei der Ausführung als elektronische Pipette weist die Mehrkanalpipette einen elektrischen Antriebsmotor und ein Getriebe zwischen Antriebsmotor und Verdrängungsorgan sowie eine elektronische Steuerung des Antriebsmotors mit einem elektrischen Dosierknopf auf. Die zweite Antriebseinrichtung der Mehrkanalpipette ist beispielsweise so ausgebildet, wie in der DE 10 2004 003 433 B4 beschrieben.

Bevorzugt weist die Mehrkanalpipette ein Pipettenoberteil auf, das die ersten und zweiten Antriebseinrichtungen umfasst, und einen Abgabekopf, der die Verdrängungskammern und den Abwerfer umfasst. Das Pipettenoberteil und der Abgabeknopf sind bevorzugt lösbar miteinander verbindbar. Die Mittel zum lösbaren Verbinden von Pipettenoberteilen und Abgabekopf sind beispielsweise so ausgebildet, wie in der DE 10 2004 003 433 B4 beschrieben.

Die Erfindung wird nachfolgend anhand der anliegenden Zeichnungen von Ausführungsbeispielen näher beschrieben. In den Zeichnungen zeigen:
- Fig. 1: eine Mehrkanalpipette mit Einknopfbedienung in einer Ansicht von der Vorderseite bei teilweise ausgebrochenem Abgabekopf;
- Fig. 2: dieselbe Mehrkanalpipette in Rückansicht bei teilweise ausgebrochenem Abgabekopf;
- Fig. 3: den Abwerfer derselben Mehrkanalpipette in vergrößerter Vorderansicht;
- Fig. 4: denselben Abwerfer in vergrößerter Rückansicht;
- Fig. 5: denselben Abwerfer in vergrößerter Unteransicht;
- Fig. 6: denselben Abwerfer in einer Perspektivansicht schräg von vom und von der Seite;
- Fig. 7: denselben Abwerfer mit aneinander anliegenden Mitnahmemitteln der beiden Abwerferteile in Vorderansicht;
- Fig. 8: denselben Abwerfer in seine Abwerferteile zerlegt in Vorderansicht;
- Fig. 9: den Abgabekopf derselben Mehrkanalpipette in teilweise ausgebrochener, vergrößerter Vorderansicht;
- Fig. 10: denselben Abgabekopf bei betätigten Abwerfer in vergrößerter, teilweise ausgebrochener Vorderansicht;
- Fig. 11: eine Mehrkanalpipette mit Zweiknopfbedienung in Vorderansicht mit teilweise ausgebrochenem Abgabekopf;
- Fig. 12: dieselbe Mehrkanalpipette in Rückansicht mit teilweise ausgebrochenem Abgabekopf;
- Fig. 13: einen alternativen Abwerfer mit teilweise weichelastischem zweiten Abwerferteil in vergrößerter Vorderansicht;
- Fig. 14: derselbe Abwerfer in vergrößerter Rückansicht;
- Fig. 15: ein weiterer alternativer Abwerfer mit teilweise elastischem zweiten Abwerferteil in vergrößerter Vorderansicht;
- Fig. 16: derselbe Abwerfer in vergrößerter Rückansicht.

In dieser Anmeldung beziehen sich die Angaben "oben" und "unten", "auf gleicher Höhe" sowie "horizontal" und "vertikal" auf eine Ausrichtung der Mehrkanalpipette, bei der auf die Zapfen aufgeklemmte Pipettenspitzen vertikal und mit ihren Spritzenöffnungen nach unten ausgerichtet sind, um eine Flüssigkeit aus einem darunter angeordneten Gefäß aufzunehmen oder in das Gefäß abzugeben.

Sämtliche Ausführungsbeispiele betreffen Mehrkanalpipetten, bei denen die Kontaktelemente des Abwerfers zugleich Anschlagelemente sind. Die Kontaktelemente werden nachstehend als Anschlagelemente bezeichnet.

Gemäß Fig. 1 und 2 hat eine Mehrkanalpipette 1.1 ein Pipettenoberteil 2 mit einem Gehäuseoberteil 3 und ein Pipettenunterteil 4 mit einem Gehäuseunterteil 5. Das Gehäuseoberteil 3 ist als Griff ausgeformt bzw. stielförmig. Das Gehäuseunterteil 5 hat im Wesentlichen die Form eines flachen Kastens. Gehäuseoberteil 3 und Gehäuseunterteil 5 sind gemeinsam ein Grundkörper.

Das Pipettenoberteil 2 umfasst eine erste Antriebseinrichtung 6 für Verdrängungseinrichtungen und eine zweite Antriebseinrichtung 7 für einen Abwerfer.

Die erste Antriebseinrichtung 6 umfasst einen oben vom Gehäuseoberteil 3 vorstehenden und in Längsrichtung im Gehäuseoberteil verlagerbar angeordneten Dosierknopf 8. Der Dosierknopf 8 ist unten mit einer Hubstange 9 gekoppelt, die am Umfang einen umlaufenden Wulst 10 aufweist. Die Hubstange 9 ist in ihrer Längsrichtung durch Betätigen des Dosierknopfes 8 entgegen der Wirkung einer Rückstellfeder 11 im Gehäuseoberteil verlagerbar.

Die Verlagerung der Hubstange 9 ist durch einen oberen Anschlag 12 und einen unteren Anschlag 13 begrenzt. Der obere Anschlag 12 ist in Längsrichtung des Gehäuseoberteils 3 verstellbar. Der Dosierknopf 8 ist über ein Getriebe 14 mit dem oberen Anschlag 12 gekoppelt, sodass durch Drehen des Dosierknopfes 8 der obere Anschlag 12 in Längsrichtung des Gehäuseoberteils 3 einstellbar ist.

Der untere Anschlag 13 ist im Gehäuseoberteil 3 von einer Federeinrichtung 15 gehalten. Die Federeinrichtung 15 (auch "Überhubfeder" genannt) ermöglicht nach dem Auftreffen des Wulstes 10 auf den unteren Anschlag 13 eine weitere Verlagerung der Hubstange 9 unter erhöhtem Kraftaufwand nach unten, um einen Überhub und einen Abwurfhub durchzuführen.

Ferner ist im Gehäuseoberteil 3 eine Übertragungseinrichtung 16 angeordnet, die eine Verlagerung der Hubstange 9 beim Abwurfhub auf eine Verlagerung einer Abwurfhülse 17 nach unten überträgt, die am unteren Ende des Gehäuseoberteils 3 angeordnet ist.

Das Gehäuseoberteil 3 hat am unteren Ende eine hohlzylindrische Aufnahme 18 in die durch eine Einführöffnung 19 im unteren Ende ein hülsenförmiges Halteelement des Pipettenunterteils 4 einsetzbar ist. Das Pipettenoberteil 2 hat an der Aufnahme 18 erste Mittel zum lösbaren Verbinden 20 mit dem Pipettenunterteil 4. Die Abwurfhülse 17 ist konzentrisch bezüglich der Aufnahme 18 angeordnet und steht vom unteren Rand der Einführöffnung 19 nach unten vor. Das untere Ende der Hubstange 9 ragt von oben in die Aufnahme 18 hinein, wenn der Dosierknopf 8 nicht gedrückt ist.

Gemäß Fig. 1, 2 und 9, 10 umfasst das Pipettenunterteil 4 ein Gehäuseunterteil 5, das aus einer vorderen und einer hinteren Gehäuseschale 21, 22 gebildet ist, die in einer vertikalen Ebene zusammengefügt sind. In dem Gehäuseunterteil 5 sind acht parallele Kolben-Zylinder-Einrichtungen 23 in einer Reihe angeordnet. Jede Kolben-Zylindereinrichtung 23 hat einen Zylinder 24, in den ein Kolben 25 eintaucht.

Unten ist jeder Zylinder 24 einteilig mit einem Zapfen 26, der sich nach unten verjüngt, zu einem Dosierbauteil 27 verbunden. Jeder Zapfen 26 hat ein Verbindungsloch 28, das oben mit einem Innenraum des Zylinders 24 verbunden ist, in dem der Kolben 25 verlagerbar ist, und unten in einer Öffnung 29 im unteren Ende des Zapfens 26 mündet.

Zwischen den Zapfen 26 und den Zylindern 24 hat jedes Dosierbauteil 27 einen umlaufenden Vorsprung 30.

Die umlaufenden Vorsprünge 30 der Dosierbauteile 27 stützen sich an den oberen Rändern von dritten Durchgangslöchern 31 in einer horizontalen unteren Wand 32 des Gehäuseunterteils 5 ab. Die Zylinder 24 sind weiter oben durch vierte Durchgangslöcher 33 einer horizontalen Stützplatte 34 des Gehäuseunterteils 5 hindurchgeführt.

Auf jedem Zylinder 24 ist eine als Schraubenfeder ausgeführtes erstes Federelement 35 geführt, das sich unten auf dem umlaufenden Vorsprung 30 und sich oben an der Unterseite der Stützplatte 34 abstützt.

Die Kolben 25 haben am oberen Ende einer Kolbenstange 36 einen Kolbenteller 37. Die Kolbenteller sind in Kolbentelleraufnahmen 38 einer horizontal ausgerichteten Traverse 39 gehalten. Die Traverse 39 hat oben eine vertikal hochstehende Stange 40, die am oberen Ende eine Kontaktfläche für das untere Ende der Hubstange 9 des Pipettenoberteils 2 aufweist.

Vom Gehäuseunterteil 5 steht nach oben ein hülsenförmiges Halteelement 41 vor, durch die sich die Stange 40 hindurch erstreckt. Das Halteelement 41 weist zweite Mittel zum lösbaren Verbinden 42 auf, die mit den ersten Mitteln zum lösbaren Verbinden 20 des Pipettenoberteils 2 lösbar verbunden sind.

Die zuvor beschriebenen Bauteile des Pipettenunterteils 4 sind in der vorderen Gehäuseschale 21 gehalten.

Ferner umfasst das Pipettenunterteil 4 einen Abwerfer 43. Gemäß Fig. 3 bis 9 weist der Abwerfer 43 ein plattenförmiges im Wesentlichen rechteckiges, erstes Abwerferteil 44 mit Anschrägungen 45, 46 an den beiden oberen Ecken auf. Das erste Abwerferteil 44 hat an einem geradlinigen, unteren Rand 47 eine zentral angeordnete, rechteckige erste Vertiefung 48. Das erste Abwerferteil 44 hat an dem unteren Rand 47 beidseitig der Vertiefung 48 jeweils ein erstes Anschlagelement 49, 50, das durch einen horizontal ausgerichteten ersten Steg gebildet ist, der erste Durchgangslöcher 51, 52 aufweist, die zum vorderen Rand 53, 54 des ersten Anschlagelements 49, 50 hin geöffnet sind.

Ferner weist das erste Abwerferteil 44 mehrere parallele Führungsschlitze 55 auf, die senkrecht zu seinem unteren Rand 47 ausgerichtet sind.

Das erste Abwerferteil 44 hat am oberen ersten Rand 56 der ersten Vertiefung 48 zentral eine nach unten vorstehende Öse 57 mit einer langgestreckten, rechteckigen Ösenöffnung 58.

Vom oberen Rand 56 des ersten Abwerferteils 44 steht ein Betätigungselement 59 in Form eines Schafts vor, der eine flache, mit der Vorderseite des ersten Abwerferteils fluchtende Vorderseite und eine bezüglich der Rückseite des ersten Abwerferteils 44 etwas zylindrisch nach vom vorgewölbte Rückseite aufweist. In der vorgewölbten Vorderseite hat das Betätigungselement 59 eine in Längsrichtung erstreckte Nut 60, die oben von einem ersten Widerlager 61 begrenzt ist.

Das Betätigungselement 59 hat oben zwei vorstehende, streifenförmige Übertragungselemente 62, die in einem horizontalen Schnitt hohlzylindrisch sind.

In die erste Vertiefung 48 ist ein plattenförmiges zweites Abwerferteil 63 eingesetzt. Das zweite Abwerferteil 63 hat am unteren Rand 64 ein zweites Anschlagelement 65, das durch einen zweiten Steg gebildet ist, der zweite Durchgangslöcher 66 aufweist, die zum vorderen Rand 67 des zweiten Stegs hin geöffnet sind. Am oberen zweiten Rand 68 des zweiten Abwerferteils 63 ist zentral eine kleine zweite Vertiefung 69 vorhanden, über die ein Schnapphaken 70 vorsteht, der unterhalb der zweiten Vertiefung 69 mit der Vorderseite des zweiten Abwerferteils 63 verbunden ist.

Der obere erste Rand der ersten Vertiefung 48 ist ein erstes Mitnahmemittel 56 und der obere zweite Rand des zweiten Abwerferteils 63 ein zweites Mitnahmemittel 68. Wenn das erste Anschlagelement 49, 50 und das zweite Anschlagelement 65 auf derselben Höhe angeordnet ist, ist zwischen den ersten und den zweiten Mitnahmemitteln 56, 68 ein Spalt 71 vorhanden, der beispielsweise etwa 0,75 mm beträgt. In dieser Stellung liegt der Schnapphaken 70 am unteren Rand der Ösenöffnung 58 an.

Der zweite Abwerferteil 63 hat an den beiden seitlichen Rändern jeweils eine Längsnut 72, 73. Der erste Abwerferteil 44 greift mit den beiden seitlichen Rändern 74, 75 der ersten Vertiefung 48 in die beiden Längsnuten 72, 73 ein.

Der Abwerfer 43 ist in der hinteren Gehäuseschale 22 des Gehäuseunterteils 5 an Rippen 76 geführt, die von der Innenseite der Rückwand 77 des Gehäuseunterteils 5 vorstehen. Die Rippen 76 greifen in die Führungsschlitze 55 ein.

Das Betätigungselement 59 ist mit den Übertragungselementen 62 durch bogenförmige Schlitze 78 in einer horizontalen oberen Wand 79 der hinteren Gehäuseschale 22 hindurchgeführt. Die Rückwand 77 der hinteren Gehäuseschale 22 weist einen nach außen gewölbten Rückwandteil auf, in den das Betätigungselement 59 mit seiner vorgewölbten Seite eingesetzt ist. Die Rückwand 77 weist auf der Innenseite im Bereich der Auswölbung ein zweites Widerlager auf. Zwischen dem zweiten Widerlager und dem ersten Widerlager 61 des Befestigungselementes 59 ist in der Nut 60 ein als eine Schraubenfeder ausgebildetes zweites Federelement 82 unter Vorspannung gehalten, das den Abwerfer 43 belastet, sodass die Rippen 76 am unteren Ende der Führungsschlitze 55 anliegen.

Zwei Seitenwände 83, 84 der hinteren Gehäuseschale 22 haben an der Innenseite kleine vorstehende Rückhalteelemente 86, welche etwas über die seitlichen Ränder des ersten Abwerferteils 44 vorstehen. Das erste Abwerferteil 44 hat zwei kleine seitliche Vertiefungen 87, 88. Das erste Abwerferteil 44 ist mit den seitlichen Vertiefungen 87, 88 auf die Rückhalteelemente 86 aufgeschoben und wird von dem zweiten Federelement 82 in einer Stellung gehalten, in der die Rückhalteelemente 85, 86 unterhalb der seitlichen Vertiefungen 44 an dem ersten Abwerferteil 44 anliegen.

Der Abwerfer ist somit oben in den Schlitzen 78 und unten von den Rückhaltelementen 85, 86 in der hinteren Gehäuseschale 22 gehalten.

Wenn die vordere Gehäuseschale 21 und die hintere Gehäuseschale 22 zusammengesetzt sind, liegen die ersten und zweiten Anschlagelemente 49, 50, 65 unten an der unteren Wand 32 des Gehäuseunterteils 5 an und die Übertragungselemente 62 liegen außen an dem Halteelement 41 an.

Im zusammengebauten Zustand von Pipettenoberteil 2 und Pipettenunterteil 4 sind die ersten und zweiten Mittel zum lösbaren Verbinden 20, 42 lösbar miteinander verbunden. Die Hubstange 9 liegt unten am oberen Ende der Stange 40 an. Die Abwurfhülse 17 liegt am oberen Ende der Übertragungselemente 62 an.

Die Mehrkanalpipette 1.1 ist folgendermaßen benutzbar:
Gegebenenfalls wird mittels des Dosierknopfes 8 das Dosiervolumen eingestellt.

Ferner wird die Mehrkanalpipette 1.1 mit den Zapfen 26 in die Aufstecköffnungen von Pipettenspitzen 89 eingesetzt, die in einem Halter bereitgestellt werden. Hierbei befinden sich die ersten und zweiten Anschlagelemente 49, 50, 65 des Abwerfers 43 in Anschlagsstellung auf derselben Höhe, wie in Fig. 1, 2 und 9 gezeigt. Durch die Aufklemmkräfte werden die ersten Federelemente 35 zusammengedrückt, bis die Pipettenspitzen 89 unten an den ersten und zweiten Anschlagelementen 49, 50, 65 anliegen. Danach wird die Mehrkanalpipette 1.1 mit den aufgeklemmten Pipettenspitzen angehoben und die Zapfen 26 kehren in die Ausgangslage von Fig. 1, 2 und 9 zurück.

Anschließend wird der Dosierknopf 8 gedrückt, bis beim Auftreffen des Wulstes 10 auf den unteren Anschlag 13 ein erhöhter Widerstand spürbar ist. Hierbei verlagert die Hubstange 9 über die Stange 40 und die Traverse 39 die Kolben 25 entgegen der Wirkung der ersten Federelemente 35 nach unten, sodass Luft aus den Pipettenspitzen herausgedrückt wird. Anschließend werden die Pipettenspitzen gleichzeitig in Gefäße eingetaucht und danach der Dosierknopf 8 entlastet. Die Rückstellfeder 11 verlagert die Hubstange 9 in die Ausgangslage zurück und die ersten Federelemente 35 verlagern die Kolben 25 in die Ausgangslage zurück. Hierdurch wird Flüssigkeit aus den Gefäßen in die Pipettenspitzen 89 eingesogen.

Für die Abgabe der aufgenommenen Flüssigkeit werden die Pipettenspitzen 89 auf andere Gefäße gerichtet. Anschließend wird der Dosierknopf 8 bis zum Auftreffen des Wulstes 10 auf den unteren Anschlag 13 gedrückt. Durch weiteres Drücken des Dosierknopfes 8 entgegen der Wirkung der Federeinrichtung 15 wird zunächst ein Überhub für eine Restmengenabgabe bewirkt. Das Ende des Überhubs spürt der Anwender an einem weiter erhöhten Widerstand aufgrund der Wirkung des zweiten Federelements 82 zu Beginn des Abwurfhubs. Durch noch weiteres Eindrücken des Dosierknopfes 8 wird ein Abwurfhub bewirkt, in dem die Übertragungseinrichtung 16 die Abwurfhülse 17 nach unten verlagern. Hierbei verlagert die Abwurfhülse 17 die Übertragungselemente 62 nach unten und wird der Abwerfer 43 entgegen der Wirkung des zweiten Federelements 82 nach unten gedrückt.

Wenn der Abwerfer 43 mit den Anschlagelementen 49, 50, 65 auf die Pipettenspitzen 89 trifft, blockieren die Pipettenspitzen 89 auf den Ansätzen unter dem zweiten Abwerferteil 63 eine weitere Verlagerung des zweiten Abwerferteils 63 nach unten. Bei weiterer Betätigung des Dosierknopfs 8 wird lediglich der erste Abwerferteil 44 weiter nach unten verlagert und drückt die beiden äußeren Gruppen Pipettenspitzen 89 von den Zapfen 26 unter den ersten Anschlagelementen 49, 50 ab. Schließlich treffen die ersten und zweiten Mitnahmemittel (56, 68) aufeinander und hierdurch wird auch das zweite Abwerferteil 63 weiter nach unten bewegt, sodass das zweite Anschlagelement 65 die darunter angeordnete mittlere Gruppe Pipettenspitzen 89 von den Zapfen 26 abdrückt. Fig. 10 zeigt den Abwerfer 43 zu Beginn des Abdrückens der mittleren Gruppe.

Nach Entlastung des Dosierknopfes 8 drückt die Rückstellfeder 11 über die Hubstange 9 den Dosierknopf 8 Gemäß einer Ausgestaltung drückt die Rückstellfeder 11 auch die Übertragungseinrichtung 16 Abwurfhülse 17 in die obere Lage zurück. Alternativ weist die Übertragungseinrichtung 16 eine eigene Rückstellfeder auf, welche die Übertragungseinrichtung 16 und die Abwurfhülse 17 in die obere Lage zurückbewegt. Auch die Federeinrichtung 15 nimmt ihren Ausgangszustand wieder ein. Das zweite Federelement 82 verlagert den Abwerfer 43 in die Ausgangsstellung von Fig. 1, 2 und 9 zurück.

Die Mehrkanalpipette 1.2 von Fig. 11 und 12 unterscheidet sich von der vorbeschriebenen dadurch, dass sie eine Zweiknopfbedienung hat. Bei der Zweiknopfbedienung steuert der Dosierknopf 8 lediglich die Aufnahme und die Abgabe von Flüssigkeit und steuert ein zusätzlicher Abwurfknopf 90 den Abwerfer 43. Hierfür weist die Mehrkanalpipette 1.2 am oberen Ende einen aus dem Gehäuseoberteil 3 nach oben vorstehenden Abwurfknopf 90 auf, der unten mit einer in Längsrichtung des Gehäuses verlagerbar geführten Abwurfstange 91 verbunden ist. Die Abwurfstange 91 ist ihrerseits unten mit der Abwurfhülse 17 verbunden.

Eine Abwurffeder 92 greift an der Abwurfstange 91 oder an dem Abwurfknopf 90 und einem festen Punkt im Gehäuseoberteil 3 an, sodass der Abwurfknopf 90 entgegen der Wirkung der Abwurffeder 92 eindrückbar ist.

Die Bedienung dieser Mehrkanalpipette 1.2 unterscheidet sich von der Bedienung der zuvor beschriebenen Mehrkanalpipette 1.1 lediglich dadurch, dass zum Abwerfen der Pipettenspitzen 89 der Abwurfknopf 90 eingedrückt werden muss. Hierdurch wird die Abwurfhülse 17 nach unten verlagert, wodurch die Übertragungselemente 62 des Abwerfers 43 nach unten verlagert werden.

Nach Entlastung des Abwurfknopfes 90 stellt die Abwurffeder 92 den Abwurfknopf 90 und die Abwurfstange 91 in die obere Ausgangslage zurück. Ferner stellt das zweite Federelement 82 den Abwerfer 43 im Abgabekopf 4 in die Ausgangslage zurück.

Der Abwerfer 43.1 von Fig. 13 und 14 unterscheidet sich von dem zuvor beschriebenen Abwerfer 43 dadurch, dass an dem oberen zweiten Rand 68 des zweiten Abwerferteils 63 ein streifenförmiger Abschnitt 93.1 aus weichelastischem Material angespritzt ist. Der streifenförmige Abschnitt 93.1 liegt mit seinem oberen Rand am oberen ersten Rand 56 des ersten Abwerferteils 44 an. In dieser Anordnung ist das zweite Abwerferteil 63 von dem in der Öse 57 verschnappten Schnapphaken 70 spielfrei gehalten.

Der Abwerfer 43.1 ist wie der zuvor beschriebene Abwerfer 43 in die zuvor beschriebene Mehrkanalpipette 1.1, 1.2 einbaubar. Beim Aufstecken und Abwerfen von Pipettenspitzen 89 auf und von den Zapfen 26 von Pipettenspitzen 89 auf und von den Zapfen 26 wirkt der Abwerfer 43.1 wie der Abwerfer 43. Beim Abwerfen der Pipettenspitzen auf die Pipettenspitzen 89 wird zunächst der streifenförmige Abschnitt 93.1 in Vertikalrichtung komprimiert, bis die im streifenförmigen Abschnitt 93.1 wirkende Federkraft hoch genug ist, um die mittlere Gruppe Pipettenspitzen 89 von den Zapfen 26 abzudrücken. Hierbei wird der aus starrem Material bestehende untere plattenförmige Abschnitt 94 des zweiten Abwerferteils 63 mit den Längsnuten 72, 73 an den seitlichen Rändern 74, 75 des ersten Abwerferteils 44 geführt (entsprechend Fig. 5).

Der Abwerfer 43.2 von Fig. 15 und 16 unterscheidet sich von dem Abwerfer 43 dadurch, dass der zweite Abwerferteil 63 einen streifenförmigen Abschnitt 93.2 aus weichelastischem Material am unteren Rand 64 aufweist. Der streifenförmige Abschnitt 93.2 lässt die die zweiten Durchgangslöcher 66 frei, sodass die Zapfen 26 durch die zweiten Durchgangslöcher 66 hindurchgeführt werden können. Der streifenförmige Abschnitt 93.2 bildet das zweite Anschlagelement 65 und zugleich das zweite Kontaktelement. Im Übrigen ist das zweite Abwerferteil 63 einteilig mit dem ersten Abwerferteil 44 ausgebildet.

Der Abwerfer 43.2 ist wie der Abwerfer 43 in eine Mehrkanalpipette 1.1, 1.2 einbaubar. Beim Aufstecken und Abwerfen von Pipettenspitzen 89 auf die Zapfen 26 wirkt der Abwerfer 43.2 wie der Abwerfer 43. Beim Abwerfen wird der streifenförmige Abschnitt 93.2 zunächst komprimiert, wenn er auf die mittlere Gruppe Pipettenspitzen 86 trifft. Wenn die elastischen Rückstellkräfte im streifenförmigen Abschnitt 93.2 hinreichend angestiegen sind, drückt der streifenförmige Abschnitt 93.2 bzw. der zweite Abwerfer 43.1 die mittlere Gruppe Pipettenspitzen von den Zapfen 26 ab.

### Bezugszeichenliste

- 1.1, 1.2: Mehrkanalpipette
- 2: Pipettenoberteil
- 3: Gehäuseoberteil (Grundkörper)
- 4: Pipettenunterteil (Abgabekopf)
- 5: Gehäuseunterteil (Grundkörper)
- 6: erste Antriebseinrichtung
- 7: zweite Antriebseinrichtung
- 8: Dosierknopf
- 9: Hubstange
- 10: Wulst
- 11: Rückstellfeder
- 12: oberer Anschlag
- 13: unterer Anschlag
- 14: Getriebe
- 15: Federeinrichtung
- 16: Übertragungseinrichtung
- 17: Abwurfhülse
- 18: Aufnahme
- 19: Einführöffnung
- 20: erste Mittel zum lösbaren Verbinden
- 21: vordere Gehäuseschale
- 22: hintere Gehäuseschale
- 23: Kolben-Zylinder-Einrichtung
- 24: Zylinder
- 25: Kolben
- 26: Zapfen
- 27: Dosierbauteil
- 28: Verbindungsloch
- 29: Öffnung
- 30: umlaufender Vorsprung
- 31: drittes Durchgangsloch
- 32: untere Wand
- 33: viertes Durchgangsloch
- 34: Stützplatte
- 35: erstes Federelement
- 36: Kolbenstange
- 37: Kolbenteller
- 38: Kolbentelleraufnahme
- 39: Traverse
- 40: Stange
- 41: Halteelement
- 42: zweite Mittel zum lösbaren Verbinden
- 43,43.1,43.2: Abwerfer
- 44: erstes Abwerferteil
- 45,46: Anschrägung
- 47: unterer Rand
- 48: erste Vertiefung
- 49, 50: erstes Anschlagelement (erster Steg)
- 51, 52: erstes Durchgangsloch
- 53, 54: vorderer Rand
- 55: Führungsschlitz
- 56: erstes Mitnahmemittel (oberer erster Rand)
- 57: Öse
- 58: Ösenöffnung
- 59: Betätigungselement
- 60: Nut
- 61: erstes Widerlager
- 62: Übertragungselement
- 63: zweites Abwerferteil
- 64: unterer Rand
- 65: zweites Anschlagelement (zweiter Steg)
- 66: zweites Durchgangsloch
- 67: vorderer Rand
- 68: zweites Mitnahmemittel (oberer zweiter Rand)
- 69: zweite Vertiefung
- 70: Schnapphaken
- 71: Spalt
- 72,73: Längsnut
- 74, 75: seitlicher Rand
- 76: Rippe
- 77: Rückwand
- 78: Schlitz
- 79: obere Wand
- 82: zweites Federelement
- 83,84: Seitenwand
- 86: Rückhalteelement
- 87, 88: seitliche Vertiefung
- 89: Pipettenspitze
- 90: Abwurfknopf
- 91: Abwurfstange
- 92: Abwurffeder
- 93.1, 93.2: streifenförmiger Abschnitt
- 94: plattenförmiger Abschnitt

## Patentansprüche

1. Mehrkanalpipette mit
• einem Grundkörper (5),
• mehreren in einer Reihe parallel nebeneinander angeordneten, vom Grundkörper (5) vorstehenden, in ihrer Längsrichtung beweglich am Grundkörper gelagerten Zapfen (26) zum Aufklemmen von Pipetten spitzen (89),
• mindestens einer Verdrängungseinrichtung (23) mit einer Verdrängungskammer (24) und einem darin verlagerbaren Verdrängungsorgan (25), wobei die Verdrängungskammer (24) mit Verbindungslöchern (28) in den Zapfen (26) verbunden ist, um Luft durch Öffnungen (29) der Verbindungslöcher (28) in den unteren Enden der Zapfen (26) auszustoßen oder einzusaugen,
• eine mit dem Verdrängungsorgan (25) verbundene erste Antriebseinrichtung (6), die ausgebildet ist, das Verdrängungsorgan (25) in der Verdrängungskammer (24) zu verlagern,
• an den Zapfen (26) und am Grundkörper (5) angreifenden ersten Federelementen (35), wobei die Zapfen (26) entgegen der Federwirkung der ersten Federelemente (35) aus einer Ausgangsstellung in ihrer Längsrichtung nach oben verlagerbar sind,
• mindestens einem Anschlagelement (49, 50, 65), das eine definierte Anschlagstellung hat, wobei im Falle mehrerer Anschlagelemente (49, 50, 65) sich diese in der Anschlagsstellung auf gleicher Höhe befinden, in der die Zapfen (26) von dem Anschlagelement (49, 50, 65) nach unten vorstehen,
• wobei die ersten Federelemente (35) so ausgelegt sind, dass die Zapfen (26) von definierten Aufklemmkräften, die durch Aufklemmen von Pipettenspitzen (89) auf die Zapfen (26) aufbringbar sind, solchermaßen zu dem Anschlagelement (49, 50, 65) in der Anschlagstellung hin verlagerbar
• sind, dass die Pipettenspitzen (89) auf das Anschlagelement (49, 50, 65) auftreffen, und
• einer Abwurfeinrichtung zum Lösen von Pipettenspitzen (89) von den Zapfen (26), umfassend einen Abwerfer (43), der Kontaktelemente (49, 50, 65) aufweist, Mittel zum verschieblichen Lagern (55, 76) des Abwerfers (43) am Grundkörper (5) in Längsrichtung der Zapfen (26) und eine mit dem Abwerfer (43) verbundene Antriebseinrichtung, die ausgebildet ist, den Abwerfer aus einer Ausgangsstellung, in der Pipettenspitzen (89) bis zum Auftreffen auf das Anschlagelement (49, 50, 65) in der Anschlagstellung auf die Zapfen (26) aufklemmbar sind, in Längsrichtung der Zapfen (26) nach unten zu verlagern, um mit den Kontaktelementen (49, 50, 65) Pipettenspitzen (89) von den Zapfen (26) abzudrücken,
• wobei der Abwerfer (43) die Kontaktelemente (49, 50, 65) an verschiedenen Abweiferteilen (44, 63) aufweist und so ausgebildet ist, dass beim Verlagern des Abwerfers (43) nach unten zumindest nach dem Auftreffen mindestens eines ersten Kontaktelementes (49, 50) auf Pipettenspitzen (89) mindestens ein zweites Kontaktelement (65) dem ersten Kontaktelement (49, 50) nacheilt, um zunächst mit dem ersten Kontaktelement (49, 50) eine oder mehrere Pipettenspitzen (89) und danach mit dem zweiten Kontaktelement (65) eine oder mehrere Pipettenspitzen (89) von den Zapfen (26) abzudrücken.

2. Mehrkanalpipette nach Anspruch 1, bei der die ersten und zweiten Abwerferteile (44, 63) plattenförmig sind, das erste Kontaktelement (49, 50) mindestens ein horizontal von dem unteren Rand des ersten Abwerferteils (44) vorstehender erster Steg mit einem oder mehreren ersten Durchgangslöchern (51, 52) ist, das zweite Kontaktelement (65) mindestens ein horizontal vom unteren Rand des zweiten Abwerferteils (63) vorstehender zweiter Steg mit einem oder mehreren zweiten Durchgangslöchern (66) ist und die Zapfen (26) die ersten und zweiten Durchgangslöcher (51, 52, 66) durchgreifen.

3. Mehrkanalpipette nach Anspruch 1 oder 2, bei der der Abwerfer (43) ein erstes Abwerferteil (44), das mit der Antriebseinrichtung verbunden ist, und ein zweites Abwerferteil (63) aufweist, wobei das erste Abwerferteil (43) und das zweite Abwerferteil (63) durch Mittel zum Führen (72, 73, 74, 75) in Längsrichtung der Zapfen (26) in Bezug aufeinander verlagerbar geführt sind, das erste Abwerferteil (44) mit dem ersten Kontaktelement (49, 50) und das zweite Abwerferteil (63) mit dem zweiten Kontaktelement (65) in der Ausgangsstellung des Abwerfers (43) auf gleicher Höhe angeordnet sind, und erste Mitnahmemittel (56) am ersten Abwerferteil (44) und zweite Mitnahmemittel (68) am zweiten Abwerferteil (63) vorhanden sind, die in der Ausgangsstellung des Abwerfers (43) voneinander beabstandet sind und beim Verlagern des Abwerfers (43) nach unten durch Verlagern des ersten Abwerferteils (44) und des zweiten Abwerferteils (63) relativ zueinander entlang der Mittel zum Führen (72, 73, 74, 75) gegeneinander bewegbar sind, um beim Auftreffen der ersten und zweiten Mitnahmemittel (56, 68) aufeinander das zweiten Abwerferteil (63) gleichlaufend mit dem ersten Abwerfeileil (44) nach unten zu verlagern.

4. Mehrkanalpipette nach Anspruch 3, bei der die Kontaktelemente (49, 50, 65) Anschlagelemente sind und in der Ausgangsstellung des Abwerfers (43) die Anschlagstellung einnehmen.

5. Mehrkanalpipette nach Anspruch 3 oder 4, bei der der Abstand zwischen den ersten und zweiten Mitnahmemitteln (56, 68) in der Ausgangsstellung des Abwerfers (43) in vertikaler Richtung 0,1 bis 3 mm, vorzugsweise 0,5 bis 1,5 mm beträgt.

6. Mehrkanalpipette nach einem der Ansprüche 3 bis 5, bei der das erste Abwerferteil (44) an seinem unteren Rand eine erste Vertiefung (48) mit ersten Führungselementen (74, 75) an zwei seitlichen Rändern aufweist, und bei dem das zweite Abwerferteil (63) in die erste Vertiefung (48) des ersten Abwerferteils (44) eingesetzt ist und an zweiten Führungselementen (72, 73) an zwei seitlichen Rändern an den ersten Führungselementen (74, 75) des ersten Abwerferteils (44) in Längsrichtung der Zapfen (26) verlagerbar geführt ist.

7. Mehrkanalpipette nach Anspruch 6, bei der die ersten Mitnahmemittel (56) vom oberen Rand der Vertiefung (48) und die zweiten Mitnahmemittel (68) vom oberen Rand des zweiten Abwerferteils (63) gebildet sind.

8. Mehrkanalpipette nach Anspruch 6 oder 7, bei der das zweite Abwerferteil (63) am ersten Abwerferteil (44) durch Schnappverbindungsmittel oder andere Verbindungsmittel (57, 70) gehalten ist, die ein Spiel in Längsrichtung der Zapfen (26) aufweisen.

9. Mehrkanalpipette nach Anspruch 8, bei der die Schnappverbindungsmittel eine Öse (57) an dem ersten Abwerferteil (44) und einen mit Spiel in Längsrichtung der Zapfen (26) in die Öse (57) eingreifenden Schnapphaken (70) am zweiten Abwerferteil (63) oder umgekehrt aufweisen.

10. Mehrkanalpipette nach Anspruch 1 oder 2, bei der der Abwerfer (43.1, 43.2) ein starres erstes Abwerferteil (44) und ein zumindest teilweise weichelastisches zweites Abwerferteil (63) aufweist und das erste Abwerferteil (44) mit dem ersten Kontaktelement (49, 50) und das zweite Abwerferteil (63) mit dem zweiten Kontaktelement (65) in der Ausgangsstellung des Abwerfers (43.1, 43.2) auf gleicher Höhe angeordnet sind, sodass beim Auftreffen der Abwerferteile mit den Kontaktelementen auf die Pipettenspitzen (89) zunächst das starre erste Abwerferteil (44) Pipettenspitzen von Zapfen abdrückt und das zumindest teilweise weichelastische zweite Abwerferteil (63) von Pipettenspitzen (89) blockiert und elastisch zusammengedrückt wird und nach einem Anstieg der Kraft zum Zusammendrücken des zumindest teilweise weichelastischen zweiten Abwerferteils (63) auf einen die Kraft zum Abwerfen der am zweiten Kontaktelement (65) anliegenden Pipettenspitze (89) übersteigenden Wert, die am zweiten Kontaktelement (65) anliegenden Pipettenspitzen (89) abgeworfen werden.

11. Mehrkanalpipette nach einem der Ansprüche 1 bis 10, bei der die Mittel zum verschieblichen Lagern (55, 76) des Abwerfers (43) mindestens einen in Längsrichtung der Zapfen (26) erstreckten Führungsschlitz (55) im Abwerfer (43) und mindestens ein in den Führungsschlitz (55) eingreifendes, fest mit dem Grundkörper (5) verbundenen Führungselement (76) aufweisen.

12. Mehrkanalpipette nach einem der Ansprüche 1 bis 11, bei der der Abwerfer (43) oben ein in Längsrichtung der Zapfen (26) vorstehendes Betätigungselement (59) aufweist.

13. Mehrkanalpipette nach einem der Ansprüche 1 bis 12, bei der der Abwerfer mit den ersten und zweiten Anschlagelementen (49, 50, 65) oder einem anderen Abwerferteil in seiner Ausgangsstellung an einem fest am Grundkörper (5) angeordneten Gegenanschlagelement (32) anliegt, das den Abwerfer an einer Verlagerung weiter nach oben hindert.

14. Mehrkanalpipette nach Anspruch 13, bei der das Gegenanschlagelement (32) eine untere Wand des Grundkörpers (5) mit dritten Durchgangslöchern (31) ist, durch die die Zapfen (26) hindurch nach unten vorstehen und an der die Anschlagelemente (49, 50, 65) in der Ausgangsstellung unten anliegen.

15. Mehrkanalpipette nach einem der Ansprüche 1 bis 14, bei der der Abwerfer (43) entgegen der Federwirkung eines am Abwerfer (43) und am Grundkörper (5) angreifenden zweiten Federelements (82) nach unten verlagerbar ist.

16. Mehrkanalpipette nach einem der Ansprüche 1 bis 15, bei der die Anzahl der Zapfen (26), die von dem ersten Anschlagelement (49, 50) vorstehen, gleich groß wie die Anzahl der Zapfen (26) ist, die von dem zweiten Anschlagelement (65) vorstehen.

## Claims

1. A multichannel pipette with
• a base body (5),
• several spigots (26) for clamping up pipette tips (89), arranged parallel side by side in a row, protruding from the base body (5) and mounted on the base body so as to be movable in their longitudinal direction,
• at least one displacement equipment (23) with a displacement chamber (24) and a displacement member (25) dislocatable therein, wherein the displacement chamber (23) is connected to connection holes (28) in the spigots (26) in order to eject or aspirate air through openings (29) of the connection holes (28) in lower ends of the spigots (26),
• a first drive device (6), connected to the displacement member (25) and adapted to dislocate the displacement member (25) in the displacement chamber (24),
• first spring elements (35) engaging on the spigots (24) and on the base body (5), wherein the spigots (26) are dislocatable upward in their longitudinal direction from a starting position against the spring action of the first spring elements (35),
• at least one stop element (49, 50, 65), having a defined stop position in which the spigots (26) protrude downward from the stop element (49, 50, 65), in case of a plurality of stop elements (49, 50, 65) these being positioned at the same level with the spigots (26) extending downwardly from the stop element (49, 50, 65),
• wherein the first spring elements (35) are designed such that by defined clamping forces which can be applied by clamping up pipette tips (89) onto the spigots (26), the spigots (26) can be dislocated towards the stop element (49, 50, 65) in the stop position in such a way that the pipette tips (89) hit the stop element (49, 50, 65), and
• an ejection equipment for detaching pipette tips (89) from the spigots (26), comprising an ejector (43), which comprises contact elements (49, 50, 65), means for mounting the ejector (43) on the base body (5) so as to be slidable in the longitudinal direction of the spigots (26) and a drive device connected to the ejector (43) and which is adapted to dislocate the ejector downward in the longitudinal direction of the spigots (26) from out a starting position, in which pipette tips (89) can be clamped up onto the spigots (26) until they strike the stop element (49, 50, 65) in the stop position, in order to squeeze pipette tips (89) off from the spigots (26) by the contact elements (49, 50, 65),
• wherein the ejector (43) has the contact elements (49, 50, 65) on different ejector parts (44, 63) and is designed such that in the downward dislocation of the ejector (43), at least after the impact of at least one first contact element (49, 50) on pipette tips (89), at least one second contact element (65) pursues the first contact element (49, 50) in order to squeeze one or several pipette tips (89) off from the spigots (26) by the first contact element (49, 50) at first, and thereafter one or several pipette tips (89) by the second contact element (65).

2. The multichannel pipette according to claim 1, wherein the first and second ejector parts (44, 63) are board-shaped, the first contact element (49, 50) is at least one first bar, protruding horizontally from the lower edge of the first ejector part (44) and having one or plural first through holes (51, 51), the second contact element (65) is at least one second bar, protruding horizontally from the lower edge of the second ejector part (63) and having one or plural second through holes (66), and the spigots (26) penetrate the first and second through holes (51, 52, 66).

3. A multichannel pipette according to claim 1 or 2, wherein the ejector (43) has a first ejector part (44) which is connected to the drive device, and a second ejector part (63), wherein the first ejector part (44) and the second ejector part (63) are guided by means for guiding (72, 73, 74, 75) so as to be dislocatable relative to each other in the longitudinal direction of the spigots (26), the first ejector part (44) with the first contact element (49, 50) and the second ejector part (63) with the second contact element (65) are arranged at the same height in the starting position of the ejector (43), and first take-along means (56) exist on the first ejector part (44) as well as second take-along means (68) on the second ejector part (63), which are spaced apart from each other in the starting position of the ejector (43) and can be moved against each other along the means for guiding (72, 73, 74, 75) in the downward dislocation of the ejector (43) by dislocation of the first ejector part (44) and the second ejector part (63) relative to each other, in order to dislocate the second ejector part (63) downward synchronously with the first ejector part (44) when the first and the second take-along means (56, 68) hit each other.

4. The multichannel pipette according to claim 3, wherein the contact elements (49, 50, 65) are stop elements and occupy the stop position in the starting position of the ejector (43).

5. A multichannel pipette according to claim 3 or 4, wherein the distance between the first and second take-along means (56, 68) in the vertical direction is 0.1 to 3 mm, preferably 0.5 to 1.5 mm in the starting position of the ejector (43).

6. A multichannel pipette according to any one of claims 3 to 5, wherein the first ejector part (44) has a first deepening (48) on its lower edge with first guide elements (74, 75) on two lateral edges, and wherein the second ejector part (63) is inserted into the first deepening (48) of the first ejector part (44) and is guided so as to be dislocatable in the longitudinal direction of the spigots (26) on second guide elements (72, 73) on two lateral edges on the first guide elements (74, 75) of the first ejector part (44).

7. The multichannel pipette according to claim 6, wherein the first take-along means (56) are formed by the upper edge of the deepening (48), and the second take-along means (68) are formed by the upper edge of the second ejector part (63).

8. A multichannel pipette according to claim 6 or 7, wherein the second ejector part (63) is held on the first ejector part (44) by snap connection means or other connection means (57, 70) which have a clearance in the longitudinal direction of the spigots (26).

9. The multichannel pipette according to claim 8, wherein the snap connection means have an eyelet (57) on the first ejector part (44), and a snap hook (70) engaging with clearance in the direction of the spigots (26) into the eyelet (57) on the second ejector part or vice versa.

10. A multichannel pipette according to claim 1 or 2, wherein the ejector (43.1, 43.2) has a rigid first ejector part (44) and an at least partially soft-elastic second ejector part (63), and the first ejector part (44) with the first contact element (49, 50) and the second ejector part with the second contact element (65) are arranged at the same height in the starting position of the ejector (43.1, 43.2), so that when the ejector parts with the contact elements hit the pipette tips (89), the rigid first ejector part (44) squeezes pipette tips off from spigots at first, and the at least partially soft-elastic second ejector part (63) is blocked and elastically compressed by pipette tips (89), and after an increase of the force for compressing the at least partially soft-elastic second ejector part (63) to a value exceeding the force for ejecting the pipette tip (89) which rests on the second contact element (65), the pipette tips (89) resting on the second contact element (65) are ejected.

11. A multichannel pipette according to any one of claims 1 to 10, wherein the means for dislocatable mounting (55, 76) of the ejector (43) have at least one guide slot (55) in the ejector (43) extending in the longitudinal direction of the spigots (26), and at least one guide element (76), fixedly connected to the base body (5) and engaging into the guide slot (55).

12. A multichannel pipette according to any one of claims 1 to 11, wherein the ejector (43) has an actuating element (59) on the topside, protruding in the direction of the spigots (26).

13. A multichannel pipette according to any one of claims 1 to 12, wherein in its starting position, the ejector rests with the first and second stop elements (49, 50, 65) or another ejector part on a counter stop element (32), arranged fixedly on the base body (5), which prevents the ejector from a dislocation farther upward.

14. The multichannel pipette according to claim 13, wherein the counter stop element (32) is a bottom wall of the base body (5) having third through openings, through which the spigots (26) project downward and on which the stop elements (49, 50, 65) rest at the bottom in the starting position.

15. A multichannel pipette according to any one of claims 1 to 14, wherein the ejector (43) is dislocatable downward against the spring action of a second spring element (82) which engages the ejector (43) and the base body (5).

16. A multichannel pipette according to any one of claims 1 to 15, wherein the number of the spigots (26) which project from the first stop element (49, 50) is the same as the number of the spigots (26) which project from the second stop element (65).

## Revendications

1. Pipette multi-canal avec
• un corps de base (5),
• plusieurs tourillons (26) disposés l'un à côté de l'autre parallèlement en une ligne, faisant saillie du corps de base (5), logés de manière mobile dans leur sens longitudinal sur le corps de base, pour le serrage de pointes de pipette (89),
• au moins un dispositif de refoulement (23) avec une chambre de refoulement (24) et un organe de refoulement (25) pouvant être déplacé à l'intérieur de cette dernière, dans lequel la chambre de refoulement (24) est reliée à des trous de connexion (28) dans les tourillons (26) afin d'évacuer ou d'aspirer de l'air à travers des orifices (29) des trous de connexion (28) se trouvant aux extrémités inférieures des tourillons (26),
• un premier dispositif d'entraînement (6) relié à l'organe de refoulement (25) et formé de manière à déplacer l'organe de refoulement (25) dans la chambre de refoulement (24),
• des premiers éléments de suspension (35) prenant sur les tourillons (26) et sur le corps de base (5), les tourillons (26) pouvant être déplacés, de manière à s'opposer à l'effet de ressort des premiers éléments de suspension (35), d'une position initiale dans leur sens longitudinal vers le haut,
• au moins un élément de butée (49, 50, 65) qui a une position de butée définie, où, dans le cas de plusieurs éléments de butée (49, 50, 65), ces derniers se trouvent en position de butée au même niveau où les tourillons (26) font saillie vers le bas de l'élément de butée (49, 50, 65),
• dans laquelle les premiers éléments de suspension (35) sont conçus de manière à ce que les tourillons (26) puissent être déplacés vers l'élément de butée (49, 50, 65) en position de butée par des forces de serrage définies pouvant être appliquées par serrage de pointes de pipette (89) sur les tourillons (26) de manière à ce que les pointes de pipette (89) touchent l'élément de butée (49, 50, 65), et
• un dispositif d'éjection pour le détachement de pointes de pipette (89) des tourillons (26), comprenant un éjecteur (43) présentant des éléments de contact (49, 50, 65), des moyens de logement mobile (55, 76) de l'éjecteur (43) sur le corps de base (5) dans le sens longitudinal des tourillons (26) et un dispositif d'entraînement relié à l'éjecteur (43), dispositif d'entraînement formé pour déplacer l'éjecteur d'une position initiale, à laquelle des pointes de pipette (89) peuvent être serrées jusqu'au contact avec l'élément de butée (49, 50, 65) à la position de butée sur les tourillons (26), vers le bas dans le sens longitudinal des tourillons (26) afin de détacher des pointes de pipette (89) des tourillons (26), par pression, avec les éléments de contact (49, 50, 65),
• dans lequel l'éjecteur (43) comporte les éléments de contact (49, 50, 65) sur différentes pièces d'éjecteur (44, 63) et est formé de manière à ce que, lors du déplacement de l'éjecteur (43) vers le bas, au moins après le contact d'au moins un premier élément de contact (49, 50) avec des pointes de pipette (89), au moins un deuxième élément de contact (65) soit en retard par rapport au premier élément de contact (49, 50) afin de détacher des tourillons (26), par pression, une ou plusieurs pointes de pipette (89) tout d'abord avec le premier élément de contact (49, 50), puis une ou plusieurs pointes de pipette (89) avec le deuxième élément de contact (65).

2. Pipette multi-canal selon la revendication 1, dans laquelle les première et deuxième pièces d'éjecteur (44, 63) sont en forme de plaque, le premier élément de contact (49, 50) est au moins une première entretoise faisant saillie horizontalement du bord inférieur de la première pièce d'éjecteur (44) avec un ou plusieurs premiers trous de passage (51, 52), le deuxième élément de contact (65) est au moins une deuxième entretoise faisant saillie horizontalement du bord inférieur de la deuxième pièce d'éjecteur (63) avec un ou plusieurs deuxièmes trous de passage (66) et les tourillons (26) prennent à travers les premiers et deuxièmes trous de passage (51, 52, 66).

3. Pipette multi-canal selon la revendication 1 ou 2, dans laquelle l'éjecteur (43) comporte une première pièce d'éjecteur (44) reliée au dispositif d'entraînement et une deuxième pièce d'éjecteur (63), la première pièce d'éjecteur (43) et la deuxième pièce d'éjecteur (63) étant guidées de manière mobile l'une par rapport à l'autre par des moyens de guidage (72, 73, 74, 75) dans le sens longitudinal des tourillons (26), la première pièce d'éjecteur (44) avec le premier élément de contact (49, 50) et la deuxième pièce d'éjecteur (63) avec le deuxième élément de contact (65) sont disposées au même niveau lorsque l'éjecteur (43) est à sa position initiale, et des premiers moyens d'entraînement (56) se trouvent sur la première pièce d'éjecteur (44) et des deuxièmes moyens d'entraînement (68) sur la deuxième pièce d'éjecteur (63), moyens d'entraînement espacés l'un de l'autre lorsque l'éjecteur (43) est à sa position initiale et pouvant être déplacés l'un contre l'autre lors du déplacement de l'éjecteur (43) vers le bas par déplacement de la première pièce d'éjecteur (44) et de la deuxième pièce d'éjecteur (63) l'une par rapport à l'autre le long des moyens de guidage (72, 73, 74, 75) afin de déplacer simultanément vers le bas la deuxième pièce d'éjecteur (63) avec la première pièce d'éjecteur (44) lors du contact des premiers avec les deuxièmes moyens d'entraînement (56, 68).

4. Pipette multi-canal selon la revendication 3, dans laquelle les éléments de contact (49, 50, 65) sont des éléments de butée et prennent la position de butée lorsque l'éjecteur (43) est à sa position initiale.

5. Pipette multi-canal selon la revendication 3 ou 4, dans laquelle la distance entre les premiers et deuxièmes moyens d'entraînement (56, 68) lorsque l'éjecteur (43) est à sa position initiale est 0,1 à 3 mm, de préférence 0,5 à 1,5 mm dans le sens vertical.

6. Pipette multi-canal selon l'une quelconque des revendications 3 à 5, dans laquelle la première pièce d'éjecteur (44) comporte sur son bord inférieur un premier évidement (48) avec des premiers éléments de guidage (74, 75) sur deux bords latéraux, et dans laquelle la deuxième pièce d'éjecteur (63) est insérée dans le premier évidement (48) de la première pièce d'éjecteur (44) et est guidée de manière mobile sur des deuxièmes éléments de guidage (72, 73) sur deux bords latéraux sur les premiers éléments de guidage (74, 75) de la première pièce d'éjecteur (44) dans le sens longitudinal des tourillons (26).

7. Pipette multi-canal selon la revendication 6, dans laquelle les premiers moyens d'entraînement (56) sont formés du bord supérieur de l'évidement (48) et les deuxièmes moyens d'entraînement (68) du bord supérieur de la deuxième pièce d'éjecteur (63).

8. Pipette multi-canal selon la revendication 6 ou 7, dans laquelle la deuxième pièce d'éjecteur (63) est maintenue sur la première pièce d'éjecteur (44) par des moyens d'assemblage par encliquetage ou autre moyens de fixation (57, 70) qui présentent un jeu dans le sens longitudinal des tourillons (26).

9. Pipette multi-canal selon la revendication 8, dans laquelle les moyens d'assemblage par encliquetage comportent un oeillet (57) sur la première pièce d'éjecteur (44) et un crochet d'encliquetage (70) sur la deuxième pièce d'éjecteur (63) prenant avec jeu dans le sens longitudinal des tourillons (26) dans l'oeillet (57) ou vice versa.

10. Pipette multi-canal selon la revendication 1 ou 2, dans laquelle l'éjecteur (43.1, 43.2) comporte une première pièce d'éjecteur (44) rigide et une deuxième pièce d'éjecteur (63) au moins partiellement élastique souple, et la première pièce d'éjecteur (44) avec le premier élément de contact (49, 50) et la deuxième pièce d'éjecteur (63) avec le deuxième élément de contact (65) sont disposées au même niveau lorsque l'éjecteur (43.1, 43.2) est à sa position initiale, de manière à ce que lorsque les pièces d'éjecteur avec les éléments de contact touchent les pointes de pipette (89), d'abord la première pièce d'éjecteur (44) rigide détache par pression des pointes de pipette de tourillons et la deuxième pièce d'éjecteur (63) au moins partiellement élastique souple est bloquée et élastiquement pressée par des pointes de pipette (89) et, après une augmentation de la force de compression de la deuxième pièce d'éjecteur (63) au moins partiellement élastique souple à une valeur dépassant la force nécessaire pour éjecter la pointe de pipette (89) touchant le deuxième élément de contact (65), les pointes de pipette (89) touchant le deuxième élément de contact (65) sont éjectées.

11. Pipette multi-canal selon l'une quelconque des revendications 1 à 10, dans laquelle les moyens de logement mobile (55, 76) de l'éjecteur (43) comportent au moins une fente de guidage (55) s'étendant dans le sens longitudinal des tourillons (26) dans l'éjecteur (43), et au moins un élément de guidage (76) lié de manière fixe au corps de base (5) et prenant dans la fente de guidage (55).

12. Pipette multi-canal selon l'une quelconque des revendications 1 à 11, dans laquelle l'éjecteur (43) comporte en haut un élément d'actionnement (59) faisant saillie dans le sens longitudinal des tourillons (26).

13. Pipette multi-canal selon l'une quelconque des revendications 1 à 12, dans laquelle l'éjecteur avec les premiers et deuxièmes éléments de butée (49, 50, 65) ou une autre pièce d'éjecteur aboute, lorsqu'il est à sa position initiale, à un élément de contre-butée (32) disposé de manière fixe sur le corps de base (5), élément de contre-butée qui empêche le déplacement de l'éjecteur plus loin vers le haut.

14. Pipette multi-canal selon la revendication 13, dans laquelle l'élément de contre-butée (32) est une paroi inférieure du corps de base (5) avec des troisièmes trous de passage (31) à travers lesquels les tourillons (26) font saillie vers le bas et à laquelle les éléments de butée (49, 50, 65) aboutent en bas à la position initiale.

15. Pipette multi-canal selon l'une quelconque des revendications 1 à 14, dans laquelle l'éjecteur (43) peut être déplacé vers le bas en s'opposant à l'effet de ressort d'un deuxième élément de suspension (82) prenant sur l'éjecteur (43) et sur le corps de base (5).

16. Pipette multi-canal selon l'une quelconque des revendications 1 à 15, dans laquelle le nombre de tourillons (26) faisant saillie du premier élément de butée (49, 50) est égal au nombre de tourillons (26) faisant saillie du deuxième élément de butée (65).
